# FASCICULE DE BREVET EUROPEEN

(11) **EP 1 695 010 B1**
(45) Date de publication et mention de la délivrance du brevet: **28.03.2007**
(21) Numéro de dépôt: 04787452.4
(22) Date de dépôt: 24.09.2004
(51) Int. Cl.: F24F 1/00, F24F 13/02, F24B 1/187

(54) **APPAREIL DE CHAUFFAGE ET DE CLIMATISATION**
HEIZ- UND LUFTKLIMATISIERUNGSVORRICHTUNG
HEATING AND AIR-CONDITIONING DEVICE

(30) Priorité: 24.09.2003 FR 0311274
(43) Date de publication de la demande: 30.08.2006
(73) Titulaire: Schreiber, Bernard, 68530 Buhl (FR); Vaccaro, Antoine, 68530 Buhl (FR)
(72) Inventeur: Schreiber, Bernard, 68530 Buhl (FR); Vaccaro, Antoine, 68530 Buhl (FR)
(74) Mandataire: Burkard, Thierry
(86) Numéro de dépôt international: PCT/FR2004/002429
(87) Numéro de publication internationale: WO 2005/031217

(56) Documents cités:
- FR-A- 2 814 227
- US-A- 6 149 066
- US-A1- 2001 042 610
- PATENT ABSTRACTS OF JAPAN vol. 2000, no. 12, 3 janvier 2001 (2001-01-03) -& JP 2000 249367 A (DAIKIN IND LTD), 12 septembre 2000 (2000-09-12)

## Description

La présente invention concerne un appareil permettant d'assurer alternativement le chauffage et la climatisation d'un volume, tel une pièce ou un local d'habitation, de travail ou de stockage ou tout autre lieu fermé.

Particulièrement, l'invention se rapporte à un appareil de chauffage formé d'un foyer fermé associé à une unité de climatisation assurant par la relève du foyer fermé pour la fonction de chauffage et par la modulation et le dosage de l'apport de l'unité de climatisation aussi bien en air réchauffé qu'en air rafraîchi, une constance exceptionnelle de la température intérieure à la valeur de consigne souhaitée afin de garantir un confort supérieur par une ambiance climatique optimale.

L'invention concerne aussi un appareil pouvant être construit ou installé autour d'une unité de chauffage à foyer fermé par exemple du type cheminée ou poêle en faïence ou autre poêle. On appellera ci-après cet appareil installation car il est monté sur place.

L'utilisation de cheminées à foyer fermé ou ouvert, ou de poêles en faïence pour assurer le chauffage à titre principal ou complémentaire de locaux d'habitation, notamment individuels, a connu un regain d'intérêt, pour diverses raisons d'ordre économique ou esthétique. Ce type d'installation est souvent associé à une certaine idée de qualité de vie et de confort. Il en est de même des installations de climatisation, qui après avoir été réservées à des usages essentiellement professionnels, suscitent à présent l'engouement du grand public.

De manière classique, la climatisation des locaux d'habitation ou autre en dehors des périodes de chauffe suppose un transfert de chaleur entre le volume à climatiser et l'extérieur ou une autre zone. Les installations connues comportent un ensemble intérieur, composé d'un évaporateur/échangeur, d'un compresseur, et d'un détendeur ou capillaire, et un ensemble extérieur composé d'un condenseur/échangeur. Le transfert de chaleur est réalisé grâce aux changements d'état successifs d'un fluide réfrigérant, dont l'évaporation s'accompagne d'une absorption de chaleur et la condensation d'un dégagement de chaleur. L'évaporateur/échangeur permet au fluide de se vaporiser en absorbant la chaleur du milieu ambiant, qui est restituée vers l'extérieur par le condenseur/échangeur lorsque le fluide se condense. Entre ces deux éléments, le compresseur assuré la circulation du fluide tout en augmentant sa pression et sa température, alors que le détendeur abaisse sa pression pour permettre son évaporation à basse température.

La répétition en boucle de ces fonctions permet d'assurer la climatisation du local. Il est donc nécessaire de prévoir deux dispositifs et donc deux installations totalement distinctes pour assurer, d'une part la fonction de chauffage à titre principal ou complémentaire, et d'autre part la fonction de climatisation en dehors des périodes de chauffe.

Il existe certes des climatiseurs dits réversibles qui offrent une fonction de chauffe. Cependant, ce type d'installation peut éventuellement servir pour apporter une énergie calorifique d'appoint mais il ne permettra pas d'assurer de manière satisfaisante le chauffage de volumes de grandes dimensions. Par ailleurs, il perd une grande partie de son efficacité dès lors que la température extérieure baisse au delà d'un certain seuil, les rendements des climatiseurs réversibles étant particulièrement faibles.

Pour pallier ces inconvénients, certains climatiseurs réversibles comportent des résistances additionnelles dans des ensembles intérieurs, ce qui permet d'assurer un chauffage complémentaire même lorsque la température extérieure est particulièrement basse. Il est clair cependant que ces solutions restent complexes, donc onéreuses, et qu'elles supposent de toute façon des travaux d'implantation importants.

Il est donc intéressant de pouvoir coupler les fonctions de chauffage et de climatisation dans le cadre d'une installation unique, permettant de chauffer la pièce ou le local puis d'en assurer la ventilation hors période de chauffe.

Une installation de ce type est décrite dans le document FR 2 814 227, qui concerne une installation de chauffage comportant une chaudière de chauffage et un circuit de circulation d'eau à travers des radiateurs, un générateur de froid étant disposé au voisinage de la chaudière.

Un échangeur thermique permet de transférer à l'eau qui circule dans le circuit de circulation d'eau les frigories qui sont générées par le générateur de froid, et ainsi assurer une climatisation. Cette dualité fonctionnelle, qui est basée sur l'utilisation du circuit de circulation d'eau de l'installation de chauffage central existante pour l'eau réfrigérée, n'est cependant pas pleinement satisfaisante dans la mesure où elle suppose une modification importante de l'installation de chauffage, à laquelle il faut associer un certain nombre d'éléments nouveaux pour assurer la fonction de climatisation. Par ailleurs, cette solution ne peut être mise en oeuvre que dans le cas où la fonction de chauffage est réalisée au travers d'une installation de chauffage central, et n'est pas transposable à des chauffages de type traditionnel, tels qu'une cheminée ou un poêle.

Le document US 2001/0042 610 A10 décrit une installation dans laquelle un foyer est relié à un échangeur de chaleur lui-même relié à une prise d'air extérieure.

Le but poursuivi par cette installation est fort différent de celui de la présente invention, dans la mesure où il s'agit ici uniquement de réchauffer de l'air extérieur en utilisant la chaleur dégagée par la combustion à l'intérieur du foyer, pour ainsi améliorer les performances de l'installation de chauffage. Le document US 6 149 066 décrit également une installation destinée à permettre le réchauffement d'air extérieur en utilisant l'énergie dissipée par un appareil de chauffage, là également afin d'améliorer l'efficacité de l'installation.

Le document JP 200249367 décrit un appareil de conditionnement d'air comportant un circuit de réfrigération couplé à un brûleur à gaz, afin de permettre en cas de besoin de réchauffer l'air refroidi diffusé par le circuit de réfrigération.

Les inventions citées ci-dessus n'ont que pour seul but de réguler la température de l'air diffusé à travers une installation de conditionnement d'air, et non pas d'assurer une fonction de chauffage indépendamment de la fonction de climatisation ou bénéficiant de la chaleur du condenseur à titre d'apport de calories.

La présente invention a pour but de remédier aux inconvénients mentionnés ci-dessus en proposant un appareil et une installation combinant les fonctions de chauffage et de climatisation. L'installation et surtout l'appareil ne nécessitent pas de modifications structurelles importantes des pièces ou locaux ni de travaux difficiles d'adaptation.

Plus précisément, l'invention exploite l'évacuation et la distribution de l'air chaud par les gaines de montée et de distribution de l'air chaud d'une unité de chauffage. De manière avantageuse, on crée une liaison, un couplage ou une combinaison entre ces gaines d'air chaud et une unité de climatisation pour réaliser ainsi une distribution d'air à température adaptée rafraîchi si nécessaire dans tous les volumes visés.

L'invention sera mieux comprise au travers de la description donnée ci-après de plusieurs variantes possibles de réalisation, et en référence aux figures annexées dans lesquelles :
- la figure 1 est une vue en coupe illustrant une première forme de réalisation de l'installation selon la présente invention, mettant en oeuvre une cheminée à foyer fermé et une unité de climatisation située sous la dalle recevant l'unité de chauffage,
- la figure 2 est une vue en coupe de l'installation selon une seconde forme de réalisation, dans laquelle l'unité de chauffage est un poêle en faïence,
- la figure 3 est une vue en coupe illustrant une troisième forme de réalisation de l'installation selon la présente invention, dans laquelle l'unité de climatisation est directement intégrée à l'unité de chauffage,
- la figure 4 est une vue schématique en coupe longitudinale montrant de façon générale un appareil compact conforme à l'invention prêt à être posé ou installé.

La présente invention procède du concept général inventif qui consiste à placer de préférence en aval du le circuit aéraulique d'évacuation des calories produites par un foyer fermé de chauffage, ou à la naissance de celui-ci, ou dans un circuit aéraulique précédent, au moins un échangeur d'une unité de climatisation ou d'une pompe à chaleur comprenant au moins deux échangeurs, afin de produire au moins un flux d'air à température adaptée, au besoin rafraîchi, notamment en période de temps chaud et d'apporter en permanence ou occasionnellement des calories ou frigories supplémentaires au foyer fermé de chauffage, notamment en période de temps rafraîchi et froid.

L'appareil décrit ci-dessous peut être construit industriellement intégralement en série et se trouver dans le commerce prêt à poser ou à installer ou peut être constitué sur place à partir d'éléments ou d'organes existants par exemple un foyer fermé de cheminée ou de poêle.

La figure 1 représente un premier mode de réalisation selon lequel, l'appareil de chauffage et de climatisation selon la présente invention est constitué sur place dans la pièce ou le local.

Selon ce mode de réalisation, on associe une cheminée à foyer fermé située dans la pièce ou le local à chauffer ou à ventiler à au moins un échangeur d'une unité de climatisation dont une partie peut être disposée à l'extérieur de la pièce ou du local par exemple dans la cave de l'habitation ou du bâtiment.

L'unité de chauffage 1 peut consister en une cheminée 1' classique, qui est composée d'un foyer fermé 2 monté sur une tablette 3 elle-même disposée sur un socle 4 reposant sur la dalle 5 de la pièce ou du local, l'ensemble pouvant être semi encastré dans un caisson 16 en maçonnerie. Le foyer fermé 2 est entouré d'un jambage 6 surmonté d'une hotte 8 formant la partie supérieure de la cheminée 1'. Une poutre décorative 7 peut être interposée entre la base de la hotte 8 et le jambage 6.

Le foyer fermé 2 intègre un carénage 17 recevant dans sa partie supérieure au moins un, mais de préférence plusieurs conduits de montée puis d'évacuation de l'air réchauffé 10, par exemple deux, pour assurer la montée de l'air se réchauffant vers les extrémités supérieures qui débouchent à l'extérieur de la hotte 8 au travers de grilles de sortie 9.

A cet effet, le ou les conduits 10 ont de préférence une forme coudée, l'angle dans la partie coudée 15 desdits conduits étant fonction de l'inclinaison des parois latérales de la hotte 8.

Dans un mode de fonctionnement classique d'une cheminée de ce type, le foyer fermé 2 est alimenté par l'avant en combustible solide, en général du bois, et l'air chaud ainsi produit est acheminé au travers de la hotte 8 et évacué par les conduits d'évacuation 10 l'air chaud et le diffuser au travers des grilles 9 pour réchauffer la pièce ou le local et éventuellement d'autres pièces.

Selon l'exemple représenté, l'unité de climatisation qui peut être du type réversible, comporte un bloc échangeur extérieur 20 raccordé à un bloc échangeur intérieur 21 par un conduit de type connu 22.

Le bloc échangeur extérieur 20 est disposé à l'extérieur de la maison ou du bâtiment à équiper et le bloc échangeur intérieur 21 est de préférence disposé sous le foyer fermé 2 et dans l'exemple représenté à la cave, sous la dalle 5 et en correspondance de la cheminée placée dans la pièce située au-dessus.

A cet effet, le bloc échangeur intérieur 21 sera monté sur un support 23 lui-même fixé au plafond. En disposant le bloc échangeur intérieur 21 sur un support directement fixé au plafond, on réduit la distance la séparant de la cheminée 1' et on peut ainsi limiter fortement les déperditions et la consommation.

Le bloc échangeur intérieur 21 est raccordé à une gaine flexible 24 dont l'extrémité opposée débouche en partie basse du caisson 16 en maçonnerie, pour assurer le retour vers le bas de l'air réchauffé dans la pièce.

L'air rafraîchi sera diffusé dans la pièce au moyen d'une, de deux ou de plusieurs gaines flexibles 25 de préférence isolées thermiquement, raccordées à la partie supérieure du bloc échangeur intérieur 21 et débouchant dans la cheminée 1'.

Dans ce premier mode de réalisation et de mise en oeuvre de la présente invention, on raccorde les gaines de sortie 25 du bloc échangeur intérieur 21 de l'unité de climatisation aux conduits d'évacuation 10 situés sur le dessus du foyer 2 de la cheminée 1', au moyen d'un raccord en forme de Y 30 qui sera disposé de préférence au niveau du coude 15 d'un ou des conduits 10 de la cheminée.

Grâce au raccordement par gaines isolées thermiquement qui est ainsi effectué entre le bloc intérieur 21 de l'unité de climatisation et les conduits d'air chaud en sortie du foyer 2 de la cheminée 1', on crée une distribution d'air rafraîchi dans tous les volumes prévus et ceci par les gaines de cette cheminée.

On dispose ainsi d'une installation à double fonction particulièrement compacte, puisqu'il sera possible de faire passer les gaines 25 de ventilation reliées au bloc échangeur intérieur 21 du climatiseur de part et d'autre du foyer 2 de la cheminée 1', et donc de les intégrer dans la cheminée, pour ainsi réaliser une installation totalement invisible dans la pièce d'habitation ou le local.

On pourra ainsi activer l'unité de climatisation en dehors des périodes de chauffe, en injectant l'air rafraîchi par l'évaporateur du climatiseur dans les conduits de sortie de l'air chaud de la cheminée, cette opération pouvant être effectuée manuellement ou grâce à un clapet automatique (non représenté) associé aux raccords 30 en Y. On pourra aussi les faire fonctionner conjointement, notamment dans le cas d'une unité de climatisation réversible.

L'installation selon la présente invention présente également comme avantage de diminuer fortement le volume sonore du climatiseur, et donc la gêne induite pour les occupants du logement ou du local.

De même, puisque l'air climatisé utilise la même sortie que l'air chaud, on diminue les travaux d'emprise dans le logement et il n'est donc pas nécessaire de prévoir un système de distribution autonome et distinct pour l'air climatisé, d'où une économie importante.

La mise en oeuvre de l'invention par rapport à ce premier mode de réalisation impliquant une cheminée en tant qu'unité de chauffage peut faire l'objet d'autres applications.

Ainsi, selon une seconde forme de réalisation de l'installation de chauffage selon la présente invention, on raccorde le climatiseur à l'unité de chauffage à une installation dans laquelle la cheminée est remplacée par un poêle en faïence.

Selon cette variante de réalisation, l'installation comportera une unité de climatisation constituée comme précédemment d'un bloc extérieur 20 et d'un bloc intérieur 21, lequel est comme précédemment monté sur un support 23 fixé au plafond sous la dalle 5, en correspondance de l'unité de chauffage 1, qui est ici constituée d'un poêle en faïence 40 ou à pierres décoratives disposé dans la pièce ou le local. Le poêle en faïence 40 est placé sur un socle 41 lui-même posé sur la dalle 5 du local.

L'ensemble peut comporter également une chaudière à bois 42 disposée à la cave, sous la dalle 5, et comportant une porte de chargement 43 et un récupérateur de chaleur 44. Un conduit de retour d'air 45 passant sur le côté de la chaudière 42 débouche à la base du socle 41 du poêle 40.

La chaleur émise par la chaudière 42 monte et est récupérée dans deux conduits 10' à partir de deux ouvertures 46 ménagées dans la partie du plafond située au-dessus de la chaudière et dont les extrémités opposées débouchent à l'intérieur du poêle 40 après avoir traversé la dalle 5.

L'évacuation et la diffusion de l'air chaud sont assurées au travers de deux orifices 47 de sortie comportant des grilles réglables non représentées, disposées de part et d'autre dans la partie supérieure de chacune des parois latérales du poêle 40, juste en dessous de son plafond de faïence 48.

Le bloc échangeur intérieur 21 de l'unité de climatisation est raccordé à l'un ou aux conduits 10' reliant la chaudière 42 et le poêle 40 par l'intermédiaire de deux gaines souples 25'.

La jonction entre le ou les conduits 10' et les gaines souples 25' est effectuée comme dans la variante précédente au moyen de raccords 30' en forme de Y.

On peut ainsi de la même manière, créer une distribution d'air rafraîchi dans la pièce lorsque l'installation de chauffage n'est pas en fonctionnement, grâce au couplage des conduits de ventilation du climatiseur et des gaines de montée d'air chaud de l'unité de chauffage.

La figure 3 représente une troisième forme de réalisation d'une installation de chauffage et de climatisation selon l'invention, dans laquelle l'unité de climatisation est directement intégrée à l'unité de chauffage formant ainsi un appareil entièrement constitué c'est-à-dire une unité fonctionnelle complète.

Selon cette variante, l'unité de climatisation est disposée directement sur la dalle 5 et sous le foyer 2 d'une unité de chauffage 1, qui dans l'exemple représenté consiste en un foyer fermé.

Selon cette variante de réalisation, l'air rafraîchi ou tempéré, généré en sortie de l'échangeur intérieur 21 du climatiseur passe directement sur les côtés de l'unité de chauffage 1 et l'utilisateur peut ainsi commander la diffusion, selon la période ou ses choix, de l'air froid, rafraîchi, tempéré ou chaud dans l'ensemble des volumes de la pièce ou du local et ceux attenants, sans qu'il soit nécessaire de prévoir des aménagements ou des grilles supplémentaires par rapport à une installation de chauffage classique par cheminée avec distribution de l'air réchauffé.

L'air froid monte le long du foyer 2, dans l'espace ménagé entre la paroi extérieure et le caisson de l'unité de chauffage, pour rejoindre les gaines de montée d'air chaud 10 reliées à la partie supérieure du foyer 2.

Ce mode de réalisation est encore plus simple que les deux précédents, dans la mesure où il supprime la nécessité d'intervenir de part et d'autre de la dalle de la pièce ou du local à équiper.

De ce fait, il n'est plus nécessaire de prévoir des travaux ou des moyens de raccordement entre la fonction cheminée et la fonction climatisation.

De nombreuses variantes de l'invention peuvent être imaginées tant dans la forme et la nature du foyer fermé que dans celles de l'unité de climatisation et de ses organes et des moyens permettant de les coupler aérauliquement l'un à l'autre.

Il en est également ainsi de l'échangeur extérieur de l'unité de climatisation et de son compresseur qui peuvent être intégrés à la base de l'appareil selon l'invention. On peut même utiliser des unités de climatisation sans compresseur.

De manière avantageuse, et quelle que soit la variante de réalisation envisagée, l'installation pourra comporter et comportera de préférence une unité de climatisation de type réversible, ce qui procurera l'avantage supplémentaire de permettre de chauffer le volume sans avoir à activer l'unité de chauffage, ou en activant celle-ci, d'apporter une chaleur complémentaire en cas de nécessité.

On pourra ainsi et d'une manière à la fois simple et rapide assurer une montée en température minimale du volume, par exemple en cas de chute modérée de la température ambiante ne nécessitant pas une mise en route ou une remise en route de l'unité de chauffage et surtout assurer par des moyens de régulation 49 une constance de la température des pièces ou des locaux et ceci quel que soit le régime de fonctionnement et l'allure de chauffe du foyer fermé 2.

A cet effet, les moyens de régulation 49 peuvent assurer la régulation entre la température de l'air chauffé par le foyer et celle du ou des échangeurs intérieurs dans le cas du régime mixte c'est-à-dire celui dans lequel les deux unités fonctionnent simultanément, car on peut disposer alors d'un supplément occasionnel dosable de puissance calorifique apporté par l'échangeur de l'unité de climatisation réversible fonctionnant alors en condenseur.

Ces moyens de régulation peuvent agir notamment sur le groupe de ventilation soufflant sur le ou les échangeurs intérieurs 21 ou par aspiration afin d'apporter une variabilité de débit au flux d'air complémentaire provenant du ou de ces échangeurs.

Ces moyens de régulation sont reliés à différents capteurs de température placés aux endroits appropriés et notamment un ou plusieurs capteurs 49' de température de la pièce ou du local

Bien entendu, ces moyens de régulation et ces capteurs s'appliquent de préférence à toutes les variantes et modes d'exécution et on peut utiliser ceux existant déjà sur l'unité de chauffage.

L'invention se rapporte également à un appareil construit en grande série en usine ou en atelier et installé à titre d'équipement nouveau dans la pièce ou le local souhaité.

Selon un des modes d'exécution, l'appareil selon l'invention est réalisé sous une forme compacte dans laquelle tous les organes et éléments constituant cette nouvelle unité fonctionnelle sont intégrés dans un même ensemble mécanique mécano-soudé ou autrement assemblé.

Cet ensemble est compact et prêt à être posé et installé en un emplacement approprié ou en l'intégrant dans un logement permettant tous les raccordements nécessaires notamment aérauliques.

On décrira ci-après à titre d'exemple un appareil de ce type en référence à la figure 4 sur laquelle il est représenté schématiquement vu en coupe longitudinale verticale.

Cet appareil se présente sous la forme d'un ensemble 50 prêt à être posé et installé formant un caisson métallique, le tout carrossé par un habillage insonorisant et thermiquement isolant.

Il comprend en partie centrale une unité de chauffage 51 à foyer fermé 52 par exemple à combustible solide, notamment à bois. Le foyer fermé 52 présente de préférence une porte vitrée non visible sur la coupe d'accès au foyer pour son chargement en combustible et pour la vision des flammes. Le foyer fermé 52 est réalisé dans cet exemple sous la forme d'une boîte métallique 53 se poursuivant vers le haut par un avaloir ou boîte à fumées 54 débouchant à l'extérieur par une buse centrale de sortie 55 en vue de son raccordement au conduit de cheminée.

La partie supérieure est entourée par un récupérateur 56 formant une chambre supérieure de récupération débouchant à l'extérieur par exemple par la paroi supérieure du caisson.

Tous les organes de l'appareil sont contenus dans le caisson 50 qui se poursuit vers le haut pour se terminer par une paroi supérieure 57 traversée par la buse centrale de sortie 55 et par une pluralité de buses d'évacuation telles que 58 de l'air à la température souhaitée pour le raccordement aux gaines par exemple flexibles et isolées, de transport et de distribution de l'air sortant de l'appareil. Le dos du foyer fermé 52 s'appuie directement sur la paroi arrière du caisson 50 ou s'en éloigne d'un intervalle de récupération le long duquel monte en se réchauffant l'air venant d'en bas. Toutes les parois du caisson, arrière, latérales 59 et 60, et supérieure 57 du caisson 50 ainsi que sa paroi avant au dessus de la porte sont convenablement isolées thermiquement pour éviter toute perte de chaleur et inversement toute entrée de chaleur dans le régime d'été ou intermédiaire.

Le foyer fermé 52 présente en partie inférieure sa propre entrée d'air comburant par exemple sous la forme d'un registre admettant de façon réglable l'air comburant et en partie supérieure l'avaloir ou boîte à fumées 54 avec de préférence le récupérateur de chaleur 56.

Il existe un espace entre les parois 53 du foyer fermé 52 et celles isolantes du caisson extérieur formant une chambre périphérique intérieure de récupération 61 des calories. Cette chambre de récupération 61 se développe en hauteur. L'air monte le long de celle-ci en se réchauffant au contact des parois chaudes du foyer fermé 52. La chambre de récupération 61 se prolonge jusqu'à la boîte à fumées 54 pour récupérer et évacuer les calories rayonnées par toutes les parties chauffées par la chaleur du foyer. La boîte à fumées 54 comportera de préférence son propre récupérateur intérieur ou extérieur par exemple le récupérateur 56 qui débouchera en partie supérieure de la chambre périphérique intérieure de récupération 61 ou d'une autre façon pour pouvoir être évacuée par les buses communes d'évacuation 58 servant de sortie à la chambre périphérique de récupération 61.

L'ensemble 50 se termine vers le bas par un bloc technique inférieur 62 refermant au moins un échangeur, mais de préférence deux échangeurs 63 et 64, d'une même unité de climatisation dans un volume intérieur récepteur 65 ménagé dans le compartiment de la partie inférieure du bloc technique 62. Ce dernier forme un support mécanique 66 pour l'ensemble 50 de l'appareil par lequel il repose sur le sol au moyen d'une plaque d'appui 67.

Il s'agit de l'échangeur intérieur de l'unité de climatisation pouvant devenir évaporateur ou condenseur dans le cas d'une unité de climatisation réversible. Il peut s'agir, aussi comme dans l'exemple représenté sur la figure 4, des deux éléments échangeurs 63 et 64 parallèles d'une même unité de climatisation remplissant tous les deux la même fonction soit d'évaporateurs soit de condenseurs dans le cas de la réversibilité ou constituant les deux échangeurs classiques l'un évaporateur et l'autre condenseur avec par exemple deux voies d'évacuation, convenablement séparées par un clapet ou autre moyen.

Ce bloc technique inférieur 62 est également convenablement isolé phoniquement et thermiquement et comporte sur chacune de ses faces latérales au droit de son échangeur respectif une entrée d'air protégée chacune par un filtre. Le ou les échangeurs 63, 64 sont par exemple placés chacun sur un côté du volume intérieur 65. Un groupe de ventilation 68, par exemple un groupe aéraulique fonctionnant en aspiration, est disposé au-dessus du volume intérieur 65. L'entrée de celui-ci émerge dans le volume intérieur 65 et sa ou ses sorties permettent d'établir un flux distribué à partir d'une naissance centrale pour cheminer à plat le long d'un compartiment inférieur de distribution 69 et alimenter uniformément et par le dessous la chambre de récupération 61 en air convenablement conditionné en température à partir de moyens de régulation 70.

Ceux-ci sont reliés à au moins un capteur 71 de la température de l'air ambiant dans la pièce ou le local et au moins à un capteur de température 72 de l'air dans la chambre de récupération au niveau du foyer et à un capteur de température 73 de l'air de sortie de l'appareil. En option, si nécessaire la régulation peut comprendre également un capteur de température 74 de l'air en sortie du bloc technique inférieur 62.

Les informations des capteurs sont prises en compte et gérées par des moyens classiques en vue de commander le fonctionnement du groupe de ventilation et celui de l'unité de climatisation.

Le ou les échangeurs placés dans le volume intérieur 65 sont reliés à une unité de climatisation avec ou sans compresseur. Tous les organes de cette unité de climatisation peuvent être regroupés et placés dans le compartiment du volume intérieur 65 y compris le compresseur s'il existe.

Bien entendu, selon différentes variantes, certains composants dont le deuxième échangeur et le compresseur peuvent être placés à l'extérieur de l'appareil ou dans un autre milieu que l'air ou enterrés ou autrement disposé.

La sortie du volume intérieur 65 comporte le groupe de ventilation 68 qui est chargé d'établir un débit réglable de flux aéraulique par exemple en aspirant l'air extérieur à travers au moins un ou à travers les deux échangeurs 63 et 64 placés chacun devant une entrée d'air protégée par un filtre.

Pour faciliter la compréhension, le trajet de l'air est représenté par des flèches sur la figure 4 depuis son entrée dans le compartiment du volume inférieur 66 jusqu'à sa sortie par les buses d'évacuation 58.

Ainsi, le circuit de l'air se poursuit vers la base du foyer où il est dirigé directement vers la chambre périphérique de récupération 61 dans laquelle il pénètre et de laquelle il est évacué par la ou les gaines de sortie.

L'air frais, tempéré ou chaud transporté par les gaines d'évacuation est distribué dans la pièce ou le local et sort à la température souhaité par des bouches pourvues de grilles, mais peut être amené par d'autres gaines dans d'autres pièces attenantes ou plus éloignées dans lesquelles il se diffuse par l'intermédiaire de bouches adaptées.

Ces gaines peuvent également se greffer sur un réseau de ventilation existant ou à constituer dans la maison ou le bâtiment.

Le volume 66 du bloc technique inférieur peut également contenir le compresseur de l'unité de climatisation et même, grâce à une isolation thermique suffisante et un ou des clapets d'orientation du flux, l'autre échangeur jouant le rôle d'évaporateur ou de condenseur selon le cas pour une unité de climatisation réversible.

La température de l'air sortant du volume inférieur 66 peut être mesurée par un capteur 74 puis comparée à la température de l'air à l'extérieur du foyer 2 par le capteur 72 ou celle des fumées ou toute autre traduisant l'allure de chauffe en vue d'établir une régulation de température de l'air de la pièce ou du local en fonction de la température de consigne donnée par le ou les occupants en agissant sur le supplément de calories ou de frigories apporté par l'unité de climatisation. On dispose de deux moyens pour faire varier cette température de sortie du volume inférieur: d'une part la vitesse du groupe de ventilation et d'autre part le point de fonctionnement de l'unité de climatisation. Comme on le verra ci-après cette possibilité interviendra en cas de régime mixte et en cas d'utilisation de l'unité de climatisation en relève du foyer fermé c'est-à-dire lorsque la puissance de feu se réduira. L'invention offrant cette possibilité permet de mieux réguler la température de la pièce, sachant que cette température provenant du seul chauffage à bois est assez difficile à maintenir constante. Cet avantage apporte et confère un confort inégalé dans le cadre du chauffage à bois par cheminée.

Le fonctionnement de l'appareil s'avère particulièrement simple. On le décrira sommairement ci-après.

En hiver, ou en saison de chauffe, dans le cas d'une unité de climatisation réversible, on profite du complément de chaleur que procure le condenseur. Ce complément vient s'ajouter de façon dosée par les moyens de régulation, aux calories générées par le foyer. De plus, il permet une montée en chaleur plus rapide et dans certains cas de viser une puissance calorifique plus faible pour le foyer.

En été ou en saison de temps chaud, l'échangeur de chaleur de l'unité de climatisation réversible fonctionne en tant qu'évaporateur et le foyer fermé ne fonctionne plus ou très occasionnellement. Cet évaporateur procure un flux d'air rafraîchi qui monte le long du foyer, pour ressortir en partie supérieure par le réseau de gaines.

En intersaison deux cas principaux sont à envisager.

Il fait encore frais ou assez frais dehors et l'échangeur est utilisé en tant que condenseur fournissant de façon dosée des calories complémentaires voire des frigories au foyer qui peut fonctionner en allure réduite.

Ou bien, il fait moins frais, mais pas encore assez chaud pour souhaiter de l'air rafraîchi, mais de l'air tempéré ou légèrement chaud le matin et le soir, alors que pendant la journée il peut faire déjà chaud. L'invention permet de couvrir tous ces besoins. Durant la journée, il suffit de faire fonctionner l'échangeur de l'unité de climatisation en évaporateur pour rafraîchir l'air ou la tempérer par rapport à celle que produit le foyer en allure réduite. Le soir et le matin, il suffit de faire fonctionner l'échangeur de l'unité de climatisation en condenseur pour produire de l'air à température convenable sans avoir besoin d'allumer le foyer.

Comme on peut le constater, cet appareil est utile dans tous les cas pour apporter le confort d'ambiance souhaité. Il fournira selon les désirs ou les besoins, de l'air à la température ambiante idéale et ceci à partir d'un seul et même appareil situé à l'intérieur même de la pièce ou du local.

L'appareil et l'installation de chauffage et de climatisation selon la présente invention ont été décrits ci-dessus au travers de plusieurs variantes de réalisation qui ne sont cependant pas limitatives.

La solution proposée par l'invention est aisément transposable à une installation dans laquelle une chaudière à bois est intégrée dans un poêle en faïence, l'unité de chauffage n'étant alors plus dissociée. Le poêle comportera alors sur l'avant une porte de chargement permettant d'alimenter la chaudière à bois ainsi qu'un orifice situé sur la façade avant pour sortie de l'air chaud, et en partie arrière un récupérateur de chaleur.

Le raccordement entre l'appareil de climatisation situé à la cave et le poêle sera réalisé au moyen de deux gaines flexibles courant à l'arrière du poêle et débouchant dans un caisson supérieur comportant un orifice pour l'évacuation de l'air froid.

De même, les variantes décrites font référence à l'utilisation de bois en tant que combustible mais il doit être bien compris que tout autre type de combustible compatible pourra être utilisé sans que cela ne remette en cause les principes généraux de fonctionnement de l'invention.

Si l'unité de climatisation est à compresseur, celui-ci peut être placé à l'intérieur de l'installation ou de l'appareil.

Bien entendu, les unités de climatisation sans compresseur sont également visées.

En ce qui concerne l'autre échangeur, il peut être placé à l'extérieur ou à l'intérieur de la pièce ou du local ou de la maison ou du bâtiment dans lequel est disposée l'unité de chauffage.

Le ou les échangeurs extérieurs à l'appareil sont placés dans les endroits ou dans les milieux les plus appropriés, à l'intérieur, à l'extérieur, dans l'air, dans l'eau, enterrés ou autrement disposés.

On peut aussi envisager une unité de climatisation à plusieurs échangeurs extérieurs placés dans des milieux différents par exemple dans l'air pour l'un et dans l'eau pour l'autre.

L'unité de climatisation peut être du type pompe à chaleur ou tout type de moyen de transfert d'énergie calorifique avec un ou plusieurs échangeurs dans l'air, dans l'eau ou enterrés.

## Revendications

1. Appareil mixte de chauffage et de climatisation pour lieux d'habitation et locaux comprenant une unité de chauffage (1) à foyer fermé (2) et un circuit aéraulique d'évacuation des calories produites par le foyer fermé (2) et/ou un ensemble aéraulique de récupération **caractérisé en ce que** le circuit aéraulique d'évacuation des calories produites par le foyer fermé (2) et/ou l'ensemble aéraulique de récupération renferme au moins un composant échangeur d'une unité de climatisation réversible à au moins deux échangeurs, ce composant échangeur de l'unité de climatisation réversible à au moins deux échangeurs, étant placé à la naissance du circuit aéraulique pour la diffusion d'un air venant de l'extérieur de l'appareil, conditionné en température à l'intérieur de l'appareil, et sortant librement de celui-ci après passage le long de l'appareil.

2. Appareil selon la revendication 1 **caractérisé en ce que** l'un au moins échangeur placé à la naissance du circuit aéraulique associé au foyer fermé (2) est utilisé en relève du fonctionnement du foyer fermé (2).

3. Appareil selon la revendication 1 **caractérisé en ce que** l'unité de climatisation est rassemblée en un ensemble fonctionnel sous le foyer fermé (2).

4. Appareil selon la revendication 1 ou 2 ou 3 **caractérisé en ce qu'**il comprend les deux échangeurs d'une unité de climatisation et un groupe de ventilation amenant le flux aéraulique provenant de l'unité de climatisation dans le circuit aéraulique de l'unité de chauffage (1) à foyer fermé (2).

5. Appareil selon la revendication 1 ou 2 ou 3 **caractérisé en ce qu'**il comprend tous les organes constituant une unité de climatisation et un groupe de ventilation amenant le flux aéraulique provenant de l'unité de climatisation dans le circuit aéraulique de l'unité de chauffage (1) à foyer fermé (2).

6. Appareil selon l'une quelconque des revendications précédentes **caractérisé en ce que** l'unité de climatisation comprend une régulation de fonctionnement en fonction de l'allure constante de l'air de sortie.

7. Appareil selon l'une quelconque des revendications précédentes de 1 à 4 **caractérisé en ce que** l'unité de climatisation comprend une régulation de fonctionnement en fonction de la température de la pièce ou du local dans lequel se trouve l'appareil pour garder une température constante de l'air de sortie.

8. Appareil selon l'une des revendications précédentes 6 ou 7 **caractérisé en ce que** la régulation de fonctionnement de l'unité de climatisation agit sur le régime du groupe de ventilation.

9. Appareil selon l'une des revendications précédentes 6 ou 7 ou 8 **caractérisé en ce que** la régulation de fonctionnement de l'unité de climatisation agit sur le régime du groupe de ventilation et sur le point de fonctionnement de l'unité de climatisation.

10. Appareil selon l'une quelconque des revendications de 6 à 9 **caractérisé en ce que** le foyer fermé possède sa propre régulation d'allure de chauffe associée à la régulation de l'unité de climatisation.

11. Appareil mixte de chauffage et de climatisation selon la revendication 1 **caractérisé en ce que** l'unité de chauffage (1) à foyer fermé (2) présente un ou plusieurs conduits d'évacuation (10).

12. Appareil de chauffage et de climatisation selon les revendications 1 ou 18 **caractérisé en ce qu'**au moins un des conduits d'évacuation (10) de l'unité de chauffage (1) est raccordé à l'un des deux au moins échangeurs de l'unité de climatisation.

13. Appareil de chauffage selon l'une quelconque des revendications précédentes **caractérisé en ce que** l'échangeur intérieur de l'unité de climatisation est placé sous le foyer fermé (2).

14. Appareil de chauffage et de climatisation suivant l'une quelconque des revendications précédentes, **caractérisé en ce que** l'unité de climatisation est de type réversible.

15. Appareil de chauffage et de climatisation selon l'une quelconque des revendications précédentes **caractérisé en ce que** l'unité de chauffage (1) est une cheminée à foyer fermé.

16. Appareil selon l'une quelconque des revendications précédentes **caractérisé en ce que** l'unité de chauffage (1) est un poêle à combustible solide.

17. Appareil de chauffage et de climatisation suivant l'une des revendications 1 et 10 à 14, **caractérisée en ce que** l'unité de chauffage (1) est un poêle en faïence (40).

18. Appareil de chauffage et de climatisation suivant l'une des revendications 1 et 10 à 14, **caractérisé en ce que** l'unité de chauffage (1) est un poêle à pierres décoratives.

19. Appareil de chauffage et de climatisation suivant la revendication précédente, **caractérisé en ce que** l'unité de chauffage (1) est un poêle en faïence (40) ou à pierres décoratives associé à une chaudière (42).

20. Appareil de chauffage et de climatisation suivant l'une des revendications précédentes, **caractérisé en ce que** le raccordement entre les conduits d'évacuation (10) pour la circulation de l'air réchauffé et l'échangeur intérieur (21) de l'unité de climatisation est effectué au moyen de deux gaines flexibles (25).

21. Appareil de chauffage et de climatisation selon l'une quelconque des revendications précédentes, **caractérisé en ce qu'**au moins un des conduits d'évacuation (10) forme un coude (15).

22. Appareil de chauffage et de climatisation suivant la revendication 15, **caractérisé en ce que** les gaines flexibles (25) de liaison de l'échangeur intérieur (21) de l'unité de climatisation sont intégrées dans l'unité de chauffage (1).

23. Appareil de chauffage et de climatisation suivant la revendication 20 ou 21, **caractérisé en ce que** le raccordement entre les conduits d'évacuation (10) de l'unité de chauffage (1) et les gaines flexibles (25) partant de l'échangeur intérieur (21) de l'unité de climatisation est réalisé au moyen d'un raccord (30) en Y.

24. Appareil de chauffage et de climatisation suivant la revendication 23, **caractérisé en ce que** le raccord (30) en Y est disposé au niveau du coude (15) des conduits d'évacuation (10) de l'unité de chauffage (1).

25. Appareil de chauffage et de climatisation suivant l'une des revendications précédentes, **caractérisée en ce que** l'échangeur intérieur (21) de l'unité de climatisation est monté sur un support (23) directement fixé au plafond.

26. Appareil selon l'une quelconque des revendications précédentes **caractérisé en ce que** l'autre échangeur de l'unité de climatisation est à l'extérieur de la pièce ou du local.

27. Appareil selon l'une quelconque des revendications précédentes de 1 à 25 **caractérisé en ce que** l'autre échangeur de l'unité de climatisation est à placé à l'intérieur de la pièce ou du local

28. Appareil selon l'une quelconque des revendications précédentes de 1 à 25 **caractérisé en ce que** l'autre échangeur de l'unité de climatisation se trouve à l'intérieur de l'appareil.

29. Appareil selon l'une quelconque des revendications précédentes **caractérisé en ce que** l'autre échangeur de l'unité de climatisation est un échangeur plongé dans un autre milieu.

30. Appareil selon l'une quelconque des revendications précédentes **caractérisé en ce que** l'autre échangeur de l'unité de climatisation est un échangeur enterré.

31. Appareil selon l'une quelconque des revendications précédentes de 1 à 18 **caractérisé en ce que** l'autre échangeur de l'unité de climatisation est un échangeur plongé dans l'eau.

32. Appareil selon l'une quelconque des revendications précédentes **caractérisé en ce que** l'autre échangeur de l'unité de climatisation est celui d'une pompe à chaleur.

33. Appareil selon l'une quelconque des revendications précédentes **caractérisé en ce que** l'unité de climatisation est une pompe à chaleur.

34. Appareil selon la revendication précédente **caractérisé en ce que** le compresseur de l'unité de climatisation ou celui de la pompe à chaleur est intégré ou incorporé à l'appareil.

35. Installation selon l'une quelconque des revendications précédentes **caractérisée en ce que** l'unité de chauffage (1) à foyer fermé (2) présente plusieurs conduits d'évacuation (10) et **en ce qu'**au moins un des conduits d'évacuation (10) est raccordé à l'un des deux au moins échangeurs de l'unité de climatisation.

36. Installation selon l'une quelconque des revendications précédentes **caractérisée en ce que** l'on réalise une distribution et une diffusion d'air rafraîchi par le couplage des conduits d'évacuation de l'unité de climatisation avec ceux de l'unité de chauffage.

## Claims

1. Combined heating and air-conditioning device for places of residence and premises comprising a heating unit (1) with a closed firebox (2) and/or an air circuit for releasing the calories produced by the closed firebox (2) and/or a recuperation air unit **characterised in that** the air circuit for releasing the calories produced by the closed firebox (2) and/or the air recuperation unit encloses at least one exchanger component for a reversible air-conditioning unit with at least two exchangers, this exchanger component for a reversible air-conditioning unit with at least two exchangers, being placed at the base of the air circuit for diffusing air coming from outside the device, the temperature of which is conditioned inside the device, and released from the latter freely after passing along the device.

2. Device according to claim 1 **characterised in that** at least one of the exchangers placed at the base of the air circuit associated with the closed firebox (2) is used to take over from the closed firebox (2).

3. Device according to claim 1 **characterised in that** the air-conditioning unit is grouped together in one functional unit under the closed firebox (2).

4. Device according to claim 1 or 2 or 3 **characterised in that** it comprises the two exchangers for an air-conditioning unit and a ventilation unit bringing the air flow coming from the air-conditioning unit into the air circuit on the heating unit (1) with a closed firebox (2).

5. Device according to claim 1 or 2 or 3 **characterised in that** it comprises all the components making up an air-conditioning unit and a ventilation unit bringing the air flow coming from the air-conditioning unit into the air circuit on the heating unit (1) with a closed firebox (2).

6. Device according to any of the previous claims **characterised in that** the air-conditioning unit comprises an operating control system according to the heating rate of the closed firebox (2) to keep the outlet air at a constant temperature.

7. Device according to any of the previous claims from 1 to 4 **characterised in that** the air-conditioning unit comprises an operating control function according to the temperature of the room or premises in which the device to keep the outlet air at a constant temperature is located.

8. Device according to any of the previous claims 6 or 7 **characterised in that** the air-conditioning unit's operating control function acts on the ventilation unit's operating mode.

9. Device according to one of the previous claims 6 or 7 or 8 **characterised in that** the air-conditioning unit's operating control function acts on the ventilation unit's operating mode and on the air-conditioning unit's operating point.

10. Device according to any of the claims from 6 to 9 **characterised in that** the closed firebox has its own heating rate control function associated with the air-conditioning unit's regulation function.

11. Combined heating and air-conditioning device according to claim 1 **characterised in that** the heating unit (1) with a closed firebox (2) presents one or several release ducts (10).

12. Heating and air-conditioning device according to claims 1 or 18 **characterised in that** at least one of the release ducts (10) on the heating unit (1) is connected to at least one of the two exchangers on the air-conditioning unit.

13. Heating device according to any of the previous claims **characterised in that** the inner exchanger on the air-conditioning unit is placed under the closed firebox (2).

14. Heating and air-conditioning device according to any of the previous claims, **characterised in that** the air-conditioning unit is the reversible type.

15. Heating and air-conditioning device according to any of the previous claims **characterised in that** the heating unit (1) is a fireplace with a closed firebox.

16. Device according to any of the previous claims **characterised in that** the heating unit (1) is a solid fuel stove.

17. Heating and air-conditioning device according to one of the claims 1 and 10 to 14, **characterised in that** the heating unit (1) is a tiled stove (40).

18. Heating and air-conditioning device according to one of the claims 1 and 10 to 14, **characterised in that** the heating unit (1) is a stove with decorative stones.

19. Heating and air-conditioning device according to the previous claim, **characterised in that** the heating unit (1) is a tiled stove (40) or a stove with decorative stones associated with a boiler (42).

20. Heating and air-conditioning device according to one of the previous claims, **characterised in that** the connection between the release ducts (10) for circulating the heated air and the inner exchanger (21) on the air-conditioning unit is provided by means of two flexible ducts (25).

21. Heating and air-conditioning device according to any of the previous claims, **characterised in that** at least one of the release ducts (10) forms an elbow (15).

22. Heating and air-conditioning device according to claim 15, **characterised in that** the flexible ducts (25) for linking the inner exchanger (21) on the air-conditioning unit are incorporated into the heating unit (1).

23. Heating and air-conditioning device according to claim 20 or 21, **characterised in that** the connection between the release ducts (10) on the heating unit (1) and the flexible ducts (25) coming from the inner exchanger (21) on the air-conditioning unit is made by means of a Y-piece (30).

24. Heating and air-conditioning device according to claim 23, **characterised in that** the Y-piece (30) is arranged at the elbow (15) of the release ducts (10) on the heating unit (1).

25. Heating and air-conditioning device according to one of the previous claims, **characterised in that** the inner exchanger (21) on the air-conditioning unit is mounted on a stand (23) fixed directly to the ceiling.

26. Device according to any of the previous claims **characterised in that** the other exchanger on the air-conditioning unit is outside the room or premises.

27. Device according to any of the previous claims from 1 to 25 **characterised in that** the other exchanger on the air-conditioning unit is to be placed inside the room or premises.

28. Device according to any of the previous claims from 1 to 25 **characterised in that** the other exchanger on the air-conditioning unit is located inside the device.

29. Device according to any of the previous claims **characterised in that** the other exchanger on the air-conditioning unit is an exchanger plunged into another environment.

30. Device according to any of the previous claims **characterised in that** the other exchanger on the air-conditioning unit is a buried exchanger.

31. Device according to any of the previous claims from 1 to 18 **characterised in that** the other exchanger on the air-conditioning unit is an exchanger plunged in water.

32. Device according to any of the previous claims **characterised in that** the other exchanger on the air-conditioning unit is that of a heat pump.

33. Device according to any of the previous claims **characterised in that** the air-conditioning unit is a heat pump.

34. Device according to the previous claim **characterised in that** the compressor on the air-conditioning unit or that of the heat pump is integrated or incorporated into the device.

35. Installation according to any of the previous claims **characterised in that** the heating unit (1) with a closed firebox (2) presents several release ducts (10) and **in that** at least one of the release ducts (10) is connected to at least one of the two exchangers on the air-conditioning unit.

36. Installation according to any of the previous claims **characterised in that** chilled air is distributed and diffused by coupling the release ducts on the air-conditioning unit with those of the heating unit.

## Patentansprüche

1. Kombinierte Heiz- und Luftklimatisierungsvorrichtung für Wohnräume und Räumlichkeiten mit einer Heizeinheit (1) mit geschlossener Brennkammer (2) und einem lufttechnischen Kreislauf zur Abführung der durch die geschlossene Brennkammer (2) erzeugten Wärmeenergie, und/oder einer lufttechnischen Rückgewinnungseinheit, **dadurch gekennzeichnet, dass** der lufttechnische Kreislauf zur Abführung der durch die geschlossene Brennkammer (2) erzeugten Wärmeenergie und/oder die lufttechnische Rückgewinnungseinheit mindestens ein Wärmetauscherbauteil einer umkehrbaren Klimatisierungseinheit mit mindestens zwei Wärmetauschern enthält, wobei dieses Wärmetauscherbauteil der umkehrbaren Klimatisierungseinheit mit mindestens zwei Wärmetauschern an der Entstehung des Luftkreislaufes angeordnet ist, für die Verteilung einer von außerhalb der Vorrichtung stammenden Luft, deren Temperatur im Inneren der Vorrichtung konditioniert wird, und die nach dem Durchlauf entlang der Vorrichtung frei aus diesem austritt.

2. Vorrichtung nach Anspruch 1, **dadurch gekennzeichnet, dass** mindestens einer der an der Entstehung des mit der geschlossenen Brennkammer (2) verbundenen Luftkreislaufes angeordneten Wärmetauscher zur Ablösung des Betriebs der geschlossenen Brennkammer (2) verwendet wird.

3. Vorrichtung nach Anspruch 1, **dadurch gekennzeichnet, dass** die Klimatisierungseinheit zu einer funktionellen Anlage unter der geschlossenen Brennkammer (2) zusammengebaut wird.

4. Vorrichtung nach Anspruch 1 oder 2 oder 3, **dadurch gekennzeichnet, dass** sie zwei Wärmetauscher einer Klimatisierungseinheit und einen Ventilatorsatz enthält, der den Luftstrom von der Klimatisierungseinheit zum lufttechnischen Kreislauf der Heizeinheit (1) mit geschlossener Brennkammer (2) bringt.

5. Vorrichtung nach Anspruch 1 oder 2 oder 3, **dadurch gekennzeichnet, dass** sie alle Organe enthält, die eine Klimatisierungseinheit und einen Ventilatorsatz bilden, der den Luftstrom von der Klimatisierungseinheit zum lufttechnischen Kreislauf der Heizeinheit (1) mit geschlossener Brennkammer (2) bringt.

6. Vorrichtung nach einem beliebigen der vorausgehenden Ansprüche, **dadurch gekennzeichnet, dass** die Klimatisierungseinheit eine von der konstanten Geschwindigkeit der austretenden Luft abhängende Betriebsregelung aufweist.

7. Vorrichtung nach einem beliebigen der vorausgehenden Ansprüche von 1 bis 4, **dadurch gekennzeichnet, dass** die Klimatisierungseinheit eine von der Temperatur des Zimmers oder des Raums, in dem sich die Vorrichtung befindet, abhängende Betriebsregelung aufweist, um eine konstante Temperatur der austretenden Luft zu behalten.

8. Vorrichtung nach einem der vorausgehenden Ansprüche 6 oder 7, **dadurch gekennzeichnet, dass** die Betriebsregelung der Klimatisierungseinheit auf die Drehzahl des Ventilatorsatzes wirkt.

9. Vorrichtung nach einem der vorausgehenden Ansprüche 6 oder 7 oder 8, **dadurch gekennzeichnet, dass** die Betriebsregelung der Klimatisierungseinheit auf die Drehzahl des Ventilatorsatzes und auf den Betriebspunkt der Klimatisierungseinheit wirkt.

10. Vorrichtung nach einem beliebigen der Ansprüche 6 bis 9, **dadurch gekennzeichnet, dass** die geschlossene Brennkammer ihre eigene Regelung der Heizleistung aufweist, die mit der Regelung der Klimatisierungseinheit kombiniert ist.

11. Kombinierte Heiz- und Luftklimatisierungsvorrichtung nach Anspruch 1, **dadurch gekennzeichnet, dass** die Heizeinheit (1) mit geschlossener Brennkammer (2) ein oder mehrere Abluftrohre (10) aufweist.

12. Heiz- und Klimatisierungsvorrichtung nach Anspruch 1 oder 18, **dadurch gekennzeichnet, dass** mindestens eines der Abluftrohre (10) der Heizeinheit (1) an einen der mindestens zwei Wärmetauscher der Klimatisierungseinheit angeschlossen ist.

13. Heizvorrichtung nach einem beliebigen der vorausgehenden Ansprüche, **dadurch gekennzeichnet, dass** der innere Wärmetauscher der Klimatisierungseinheit unter der geschlossenen Brennkammer (2) angeordnet ist.

14. Heiz- und Klimatisierungsvorrichtung nach einem beliebigen der vorausgehenden Ansprüche, **dadurch gekennzeichnet, dass** die Klimatisierungseinheit vom umkehrbaren Typ ist.

15. Heiz- und Klimatisierungsvorrichtung nach einem beliebigen der vorausgehenden Ansprüche, **dadurch gekennzeichnet, dass** die Heizeinheit (1) ein Kamin mit geschlossener Brennkammer ist.

16. Heiz- und Klimatisierungsvorrichtung nach einem beliebigen der vorausgehenden Ansprüche, **dadurch gekennzeichnet, dass** die Heizeinheit (1) ein Festbrennstoffherd ist.

17. Heiz- und Klimatisierungsvorrichtung nach einem der Ansprüche 1 und 10 bis 14, **dadurch gekennzeichnet, dass** die Heizeinheit (1) ein Kachelofen (40) ist.

18. Heiz- und Klimatisierungsvorrichtung nach einem der Ansprüche 1 und 10 bis 14, **dadurch gekennzeichnet, dass** die Heizeinheit (1) ein Ofen mit Ziersteinen ist.

19. Heiz- und Klimatisierungsvorrichtung nach dem vorausgehenden Anspruch, **dadurch gekennzeichnet, dass** die Heizeinheit (1) ein Kachelofen (40) oder ein Ofen mit Ziersteinen in Verbindung mit einem Heizkessel (42) ist.

20. Heiz- und Klimatisierungsvorrichtung nach einem der vorausgehenden Ansprüche, **dadurch gekennzeichnet, dass** der Anschluss zwischen den Abluftrohren (10) für die Zirkulation der erwärmten Luft und dem inneren Wärmetauscher (21) der Klimatisierungseinheit mit Hilfe von zwei Schläuchen (25) erfolgt.

21. Heiz- und Klimatisierungsvorrichtung nach einem beliebigen der vorausgehenden Ansprüche, **dadurch gekennzeichnet, dass** mindestens eines der Abluftrohre (10) ein Knie (15) bildet.

22. Heiz- und Klimatisierungsvorrichtung nach Anspruch 15, **dadurch gekennzeichnet, dass** die Verbindungsschläuche (25) des inneren Wärmetauschers (21) der Klimatisierungseinheit in die Heizeinheit (1) integriert sind.

23. Heiz- und Klimatisierungsvorrichtung nach Anspruch 20 oder 21, **dadurch gekennzeichnet, dass** der Anschluss zwischen den Abluftrohren (10) der Heizeinheit (1) und den Schläuchen (25) ab dem inneren Tauscher (21) der Klimatisierungseinheit mittels eines Y-förmigen Anschlusses (30) ausgeführt wird.

24. Heiz- und Klimatisierungsvorrichtung nach Anspruch 23, **dadurch gekennzeichnet, dass** der Y-förmige Anschluss (30) im Bereich des Knies (15) der Abluftrohre (10) der Heizeinheit (1) angeordnet ist.

25. Heiz- und Klimatisierungsvorrichtung nach einem der vorausgehenden Ansprüche, **dadurch gekennzeichnet, dass** der innere Wärmetauscher (21) der Klimatisierungseinheit auf einem direkt an der Decke befestigten Halter (23) montiert ist.

26. Vorrichtung nach einem beliebigen der vorausgehenden Ansprüche, **dadurch gekennzeichnet, dass** sich der andere Wärmetauscher der Klimatisierungseinheit außerhalb des Zimmers oder Raums befindet.

27. Vorrichtung nach einem beliebigen der vorausgehenden Ansprüche 1 bis 25, **dadurch gekennzeichnet, dass** sich der andere Wärmetauscher der Klimatisierungseinheit innerhalb des Zimmers oder Raums befindet.

28. Vorrichtung nach einem beliebigen der vorausgehenden Ansprüche 1 bis 25, **dadurch gekennzeichnet, dass** sich der andere Wärmetauscher der Klimatisierungseinheit innerhalb der Vorrichtung befindet.

29. Vorrichtung nach einem beliebigen der vorausgehenden Ansprüche, **dadurch gekennzeichnet, dass** der andere Wärmetauscher der Klimatisierungseinheit ein in ein anderes Medium getauchter Wärmetauscher ist.

30. Vorrichtung nach einem beliebigen der vorausgehenden Ansprüche, **dadurch gekennzeichnet, dass** der andere Wärmetauscher der Klimatisierungseinheit ein Erdreich-Wärmetauscher ist.

31. Vorrichtung nach einem beliebigen der vorausgehenden Ansprüche, **dadurch gekennzeichnet, dass** der andere Wärmetauscher der Klimatisierungseinheit ein in Wasser getauchter Wärmetauscher ist.

32. Vorrichtung nach einem beliebigen der vorausgehenden Ansprüche, **dadurch gekennzeichnet, dass** der andere Wärmetauscher der Klimatisierungseinheit derjenige einer Wärmepumpe ist.

33. Vorrichtung nach einem beliebigen der vorausgehenden Ansprüche, **dadurch gekennzeichnet, dass** die Klimatisierungseinheit eine Wärmepumpe ist.

34. Vorrichtung nach dem vorausgehenden Anspruch, **dadurch gekennzeichnet, dass** der Kompressor der Klimatisierungseinheit oder derjenige der Wärmepumpe in die Vorrichtung integriert oder eingebaut ist.

35. Installation nach einem beliebigen der vorausgehenden Ansprüche, **dadurch gekennzeichnet, dass** die Heizeinheit (1) mit geschlossener Brennkammer (2) mehrere Abluftrohre (10) aufweist, und dass mindestens eines der Abluftrohre (10) an einen der mindestens zwei Wärmetauscher der Klimatisierungseinheit angeschlossen ist.

36. Installation nach einem beliebigen der vorausgehenden Ansprüche, **dadurch gekennzeichnet, dass** die Verteilung und Verbreitung von abgekühlter Luft durch die Koppelung der Abluftrohre der Klimatisierungseinheit an diejenigen der Heizeinheit erfolgt.
